# EUROPÄISCHE PATENTSCHRIFT

(11) **EP 1 130 238 B1**
(45) Veröffentlichungstag und Bekanntmachung des Hinweises auf die Patenterteilung: **26.05.2004**
(21) Anmeldenummer: 01104951.7
(22) Anmeldetag: 01.03.2001
(51) Int. Cl.: F02D 11/10, G01D 5/165, H01C 10/08

(54) **Drosselklappenstutzen und Verfahren zu seiner Herstellung**
Throttle valve body and method for its producton
Corps de papillon et procede de sa fabrication

(30) Priorität: 02.03.2000 DE 10011893
(43) Veröffentlichungstag der Anmeldung: 05.09.2001
(73) Patentinhaber: BING Power Systems GmbH, 90427 Nürnberg (DE)
(72) Erfinder: Schwarz, Robert, 90449 Nürnberg (DE)
(74) Vertreter: Tergau & Pohl Patentanwälte

(56) Entgegenhaltungen:
- EP-A- 0 821 217
- EP-A- 0 982 483
- WO-A-99/05477
- DE-A- 4 130 278
- DE-A- 19 540 323

## Beschreibung

Die Erfindung betrifft ein Verfahren zur Herstellung eines Drosselklappenstutzens, der ein in einem Stutzengehäuse integriertes Potentiometergehäuse und ein Potentiometer zur Detektierung der Drosselklappenstellung aufweist, das einen feststehenden, einen Deckel für das Potentiometergehäuse bildenden Potentiometergrundkörper und einen hierzu drehbaren Rotor umfasst, wobei das Potentiometer als vorgefertigte Einheit in das Potentiometergehäuse gesteckt wird.

Aus der DE 40 29 815 C2 ist ein Drosselklappenstutzen mit einem in ein Stutzengehäuse integriertes Potentiometergehäuse bekannt. In den Innenraum dieses Potentiometergehäuses reicht die Welle, auf der die Drosselklappe angeordnet ist. Endseitig an der Welle ist im Potentiometergehäuse eine Halterung befestigt, die Bürsten oder Schleifkontakte trägt. Das Potentiometergehäuse wird von einem Potentiometergrundkörper verschlossen, welcher Widerstandsbahnen aufweist. Der Potentiometergrundkörper mit den Widerstandsbahnen bildet in Zusammenwirkung mit dem Rotor und den darauf angeordneten Schleifkontakten das Potentiomter. Beim Zusammenbau wird der Potentiometergrundkörper in das Potentiometergehäuse eingeführt, so dass die Widerstandsbahnen mit den Schleifkontakten des bereits an der Welle befestigten Rotors in Kontakt kommen. Dies hat den Nachteil, dass das Potentiometer erst bei der Montage in den Drosselklappenstutzen ausgebildet wird. Die Funktionsfähigkeit des Potentiometers kann daher erst im eingebauten Zustand überprüft werden.

Aus der DE 195 40 323 A1 ist eine Vormontagebaugruppe bestehend aus einem Potentiometer und einem Deckel eines Potentiometergehäuses zu entnehmen.
Bei der Montage des Deckels an das Stutzengehäuse des Drosselklappenstutzens wird das Potentiometer mit der Drosselklappe eine gekoppelt.

Der Erfindung liegt die Aufgabe zugrunde, eine einfache Herstellung eines Drosselklappenstutzens mit integriertem Potentiometer zu ermöglichen.

Die Aufgabe wird gemäß der Erfindung gelöst durch ein Verfahren zur Herstellung eines Drosselklappenstutzens mit den Merkmalen des Anspruchs 1.

Danach ist vorgesehen, dass das Potentiometer als vorgefertigte Einheit in das Potentiometergehäuse gesteckt wird. Dies ermöglicht die Überprüfung der Funktionsfähigkeit des Potentiometers vor dem Einbau in das Stutzengehäuse. Weiterhin wird der als Deckel für das Potentiometergehäuse wirkende Potentiometergrundkörper mit einem aushärtbaren Klebstoff am Potentiometergehäuse fixiert. Dabei wird der Klebstoff zunächst punktförmig, beispielsweise mit Hilfe von UV-Licht, ausgehärtet. Erst anschließend erfolgt eine Aushärtung des Klebstoffs im gesamten Klebebereich. Dies hat den Vorteil, dass nach einer erfolgten Justage des Potentiometers der Potentiometergrundkörper zunächst mittels der punktförmigen Fixierung in seiner Stellung vorab fixiert wird. Dadurch ist ausgeschlossen, dass die Relativposition zwischen Potentiometergrundkörper und Potentiometergehäuse, beispielsweise bei einem Transport des Drosselklappenstutzens zu einer Härtestation für den Klebstoff, verändert wird. Durch die punktförmige Vorabfixierung ist daher die Aufrechterhaltung der einmal eingestellten Justage gewährleistet.

Vorteilhafte Ausgestaltungen sind den Unteransprüchen zu entnehmen.

Ein Ausführungsbeispiel der Erfindung wird im Folgenden anhand der Zeichnung näher erläutert. Es zeigen:
- Fig. 1: eine Seitenansicht eines Drosselklappenstutzens und
- Fig. 2: eine Schnittansicht des Drosselklappenstutzens nach Fig. 1.

Gemäß den Figuren weist ein Drosselklappenstutzen 2 ein Stutzengehäuse 4 mit einer dieses quer durchsetzenden Welle 6 auf, an der eine Drosselklappe 8 fixiert ist. Mit der Drosselklappe 8 ist der Innenquerschnitt eines Strömungskanals 10 drosselbar. An das Stutzengehäuse 4 ist ein im Wesentlichen rohrabschnittförmiges Potentiometergehäuse 12 angeformt, das einen Potentiometer 14 aufnimmt. Das Potentiometer 14 ist zweiteilig aufgebaut und umfasst einen Potentiometergrundkörper 16 sowie einen Rotor 18. Im montierten Endzustand ist der Potentiometergrundkörper 16 fest mit dem Potentiometergehäuse 12 verbunden und der Rotor 18 ist am Potentiometergrundkörper 16 drehbeweglich gehalten.

An diesen beiden Teilen des Potentiometers 14 sind auf den einander zugewandten Seiten zwei Schleifkontakte (nicht dargestellt) und diesen zugeordnet zwei kreisbogenförmige Widerstandsbahnen (nicht dargestellt) angeordnet. Insbesondere sind die Schleifkontakte auf dem Rotor 18 und die Widerstandsbahnen am Potentiometergrundkörper 16 angeordnet. Der Potentiometergrundkörper 16 und der Rotor 18 sind drehbar miteinander zusammengefügt. Hierzu sind sie über einen Hintergriff 20 aneinander befestigt. Dieser ist beispielsweise nach Art einer am Rotor 18 angeformten Rastnase, die in eine entsprechende Ausnehmung am Potentiometergrundkörper 16 greift, ausgebildet. Die Verbindung der beiden Teile des Potentiometers 14 ermöglicht, dass dieses als vorgefertigte Einheit in das Potentiometergehäuse 12 eingesteckt wird. Die Funktionsfähigkeit des Potentiometers 14 kann daher vor dem Einbau in den Drosselklappenstutzen 2 überprüft werden.

Im eingebauten Zustand ist der Rotor 18 in einen an der Welle 6 endseitig angeordneten Schlitz 22 eingesteckt. Dadurch ist zwischen dem Rotor 18 und der Welle 6 ein in Drehrichtung der Welle 6 wirkender Formschluss ausgebildet. Die Drehbewegung der Welle 6 wird unmittelbar auf den Rotor 18 übertragen. Diese Steckverbindung ist äußerst einfach aufgebaut. Insbesondere ist zur Funktionsfähigkeit kein Kraftschluss zwischen dem Rotor 18 und der Welle 6 erforderlich. Dies ermöglicht eine schnelle Verbindung zwischen dem Rotor 18 und der Weile 6. Es sind keine Klebe-, Schweiß- oder sonstige Bearbeitungsschritte notwendig, um eine Verbindung zwischen der Welle 6 und dem Rotor 18 zu schaffen.

Der Potentiometergrundkörper 16 bildet zugleich einen Deckel für das Potentiometergehäuse 12, schließt dieses also nach außen zur Umwelt hin ab. Der Potentiometergrundkörper 16 wird hierzu insbesondere in das Potentiometergehäuse 12 eingeklebt, so dass der Innenraum des Potentiometergehäuses 12 und damit die elektrischen Funktionsbauteile des Potentiometers 14 von der Umgebung hermetisch abgeschlossen sind.

An der Außenseite des Potentiometergrundkörpers 16 ist ein Steckverbindungselement 24 angeformt. Aufgrund dieser Ausgestaltung sind elektrische Anschlussleitungen nur innerhalb des als Deckel ausgebildeten Potentiometergrundkörpers 16 erforderlich, nämlich vom Steckverbindungselement 24 zu den Widerstandsbahnen.

Die Betätigung der Drosselklappe 8 erfolgt über einen Seilzug (nicht dargestellt). Die dafür erforderlichen Bauteile sind aus Kunststoff gefertigt. Es handelt sich hier um eine Aufnahme 26 für eine Seilzugaufhängung, die an das Gehäuse angeformt ist (Fig. 1). Eine Einhängemutter 28 ist mittels einer Ultraschallverschweißung am Stutzengehäuse 4 fixiert. Schließlich ist noch eine weitere Aufnahme 30 an das Stutzengehäuse 4 angeformt, an der eine Grundeinstellungsschraube 32 fixiert ist.

Zur Herstellung des Drosselklappenstutzens 2 wird dieser so weit vorgefertigt, dass in das Potentiometergehäuse 12 nur noch das vorgefertigte Potentiometer 14 eingefügt werden muss. Bei dem vorgefertigten Potentiometer 14 sind der Potentiometergrundkörper 16 und der Rotor 18 über den Hintergriff 20 zusammengefügt. Beim Einsetzen des Potentiometers 14 in das Potentiometergehäuse erfolgen zwei Schritte gleichzeitig. Einerseits wird der die Schleifkontakte tragende Rotor 18 auf die Welle 6 drehfest aufgesteckt. Andererseits wird das Potentiometergehäuse 12 mit dem die Widerstandsbahnen tragenden Potentiometergrundkörper 16, der als Deckel wirkt, verschlossen. Hierzu wird der Potentiometergrundkörper 16 in eine stirnseitige Ausnehmung 34 des Potentiometergehäuses 12 eingesetzt. Zur Fixierung ist ein mit UV-Licht aushärtbarer Klebstoff vorgesehen. Dieser befindet sich in einem Trennspalt zwischen dem Potentiometergrundkörper 16 und der Innenwandung der stirnseitigen Ausnehmung 34. Der Potentiometergrundkörper 16 weist außerdem eine randständige Nut 36 auf, in die ebenfalls Klebstoff eingebracht wird. Der Potentiometergrundkörper 16 kann nicht in beliebiger Drehposition in das Potentiometergehäuse 12 eingesetzt werden. Es muss vielmehr eine vordefinierte Drehstellung gegenüber der Drosselklappe 8 einjustiert werden.

Nach der Justage werden üblicherweise mehrere Drosselklappenstutzen 2 gemeinsam zu einer Härtestation transportiert, in der sie insbesondere mit UV-Licht bestrahlt werden, wodurch der Klebstoff aushärtet und eine endgültige Fixierung 'des Potentiometergrundkörpers 16 erreicht ist. Problematisch dabei ist, dass auf dem Transport zur Härtestation die exakte Justierung des Potentiometers 14 etwa durch mechanische Erschütterungen verloren gehen kann. Um dies zu vermeiden, wird vorzugsweise der Klebstoff zunächst an wenigstens einer punktförmigen Stelle mit Hilfe einer ebenfalls punktförmigen UV-Lichtquelle ausgehärtet. Auf diese Weise ist eine Vorfixierung erreicht. Der Drosselklappenstutzen 2 kann transportiert werden, ohne dass eine Dejustage des Potentiometers 14 beim Transport zu befürchten ist.

### Bezugszeichenliste

- 2: Drosselklappenstutzen
- 4: Stutzengehäuse
- 6: Welle
- 8: Drosselklappe
- 10: Strömungskanal
- 12: Potentiometergehäuse
- 14: Potentiometer
- 16: Potentiometergrundkörper
- 18: Rotor
- 20: Hintergriff
- 22: Schlitz
- 24: Steckverbindungselement
- 26: Aufnahme
- 28: Einhängemutter
- 30: weitere Aufnahme
- 32: Grundeinstellungsschraube
- 34: stirnseitige Ausnehmung
- 36: Nut

## Patentansprüche

1. Verfahren zur Herstellung eines Drosselklappenstutzens (2), der ein in einem Stutzengehäuse (4) integriertes Potentiometergehäuse (12) und ein Potentiometer (14) zur Detektierung der Drasselklappenstellung aufweist, das einen feststehenden, einen Deckel für das Potentiometergehäuse (12) bildenden Potentiometergrundkörper (16) und einen hierzu drehbaren Rotor (18) umfasst, wobei das Potentiometer (14) als vorgefertigte Einheit in das Potentiometergehäuse (12) gesteckt wird,
**dadurch gekennzeichnet,**
**dass** der Potentiometergrundkörper (16) mit einem aushärtbaren Klebstoff am Potentiometergehäuse (12) fixiert wird, wobei der Klebstoff zunächst punktförmig ausgehärtet wird und anschließend eine Aushärtung des Klebstoffs im gesamten Klebebereich erfolgt.

2. Verfahren nach Anspruch 1,
**dadurch gekennzeichnet,**
**dass** der Potentiometergrundkörper (16) und der Rotor (18) über einen Hintergriff (20) zusammengefügt sind.

3. Verfahren nach Anspruch 1 oder 2,
**dadurch gekennzeichnet,**
**dass** der Rotor (18) auf eine eine Drosselklappe haltende Welle (6) drehfest aufgesteckt wird.

4. Verfahren nach Anspruch 3,
**dadurch gekennzeichnet,**
**dass** der Rotor (18) mit der Welle (6) durch einen in Drehrichtung der Welle (6) wirkenden Formschluss verbunden wird.

5. Verfahren nach einem der vorhergehenden Ansprüche,
**dadurch gekennzeichnet,**
**dass** an der Außenseite des Potentiometergrundkörpers (16) ein Steckverbindungselement (24) angeformt ist.

6. Verfahren nach einem der vorhergehenden Ansprüche,
**dadurch gekennzeichnet,**
**dass** am Stutzengehäuse (4) eine Aufnahme (26) für eine Seilzugaufhängung angeformt ist und eine Einhängemutter (28) am Stutzengehäuse (4) fixiert ist.

7. Verfahren nach einem der vorhergehenden Ansprüche,
**dadurch gekennzeichnet,**
**dass** eine Aufnahme (26) für eine Grundeinstellungsschraube (32) am Stutzengehäuse angeformt ist.

8. Verfahren nach einem der vorhergehenden Ansprüche,
**dadurch gekennzeichnet,**
**dass** das Stutzengehäuse (4) aus Kunststoff ist.

## Claims

1. Method for producing a throttle valve body (2), which has a potentiometer housing (12), which is integrated in a valve-body housing (4), and a potentiometer (14) for detecting the position of the throttle valve, which comprises a fixed potentiometer base body (16), forming a cover for the potentiometer housing (12), and a rotor (18) which is rotatable in relation thereto, the potentiometer (14) being fitted as a prefabricated unit into the potentiometer housing (12), **characterized in that** the potentiometer base body (16) is fixed on the potentiometer housing (12) by a curable adhesive, the adhesive initially being cured at isolated points, followed by curing of the adhesive in the entire adhesive region.

2. Method according to Claim 1, **characterized in that** the potentiometer base body (16) and the rotor (18) are joined together by means of a rear engagement (20).

3. Method according to Claim 1 or 2, **characterized in that** the rotor (18) is fitted in a rotationally fixed manner onto a shaft (6) holding a throttle valve.

4. Method according to Claim 3, **characterized in that** the rotor (18) is connected to the shaft (6) by a positively locking engagement acting in the direction of rotation of the shaft (6).

5. Method according to one of the preceding claims, **characterized in that** a plug-in connecting element (24) is integrally formed on the outer side of the potentiometer base body (16).

6. Method according to one of the preceding claims, **characterized in that** a receptacle (26) for a Bowden cable suspension is integrally formed on the valve-body housing (4) and a securing nut (28) is fixed on the valve-body housing (4).

7. Method according to one of the preceding claims, **characterized in that** a receptacle (26) for a basic-setting screw (32) is integrally formed on the valve-body housing.

8. Method according to one of the preceding claims, **characterized in that** the valve-body housing (4) is made of plastic.

## Revendications

1. Procédé de fabrication d'une tubulure de papillon (2) qui comprend un boîtier de potentiomètre (12) intégré dans un boîtier de tubulure (4) et un potentiomètre (14) pour détecter la position du papillon, qui comprend un corps de base de potentiomètre (16) stationnaire et formant un couvercle pour le boîtier de potentiomètre (12) ainsi qu'un rotor (18) tournant par rapport audit corps, le potentiomètre (14) étant, sous forme d'unité préfabriquée, emboîté dans le boîtier de potentiomètre (12),
**caractérisé en ce que** le corps de base (16) du potentiomètre est fixé sur le boîtier de potentiomètre (12) par une colle durcissable, la colle étant durcie tout d'abord ponctuellement, suite à quoi s'effectue un durcissement de la colle dans la totalité de la zone collée.

2. Procédé selon la revendication 1, **caractérisé en ce que** le corps de base (16) du potentiomètre et le rotor (18) sont assemblés par engagement par l'arrière (20).

3. Procédé selon l'une ou l'autre des revendications 1 et 2, **caractérisé en ce que** le rotor (18) est coiffé solidairement en rotation sur un arbre (6) retenant un papillon.

4. Procédé selon la revendication 3, **caractérisé en ce que** le rotor (18) est relié à l'arbre (6) par une coopération de formes qui agit en direction de rotation de l'arbre (6).

5. Procédé selon l'une des revendications précédentes, **caractérisé en ce qu'**un élément de liaison à enfichage (24) est conformé sur le côté extérieur du corps de base (16) du potentiomètre.

6. Procédé selon l'une des revendications précédentes, **caractérisé en ce que** sur le boîtier de tubulure (4) est conformé un logement (26) pour une suspension de commande par câble, et un écrou d'accrochage (28) est fixé sur le boîtier de tubulure.

7. Procédé selon l'une des revendications précédentes, **caractérisé en ce qu'**un logement (26) pour une vis de réglage de base (32) est conformé sur le boîtier de tubulure.

8. Procédé selon l'une des revendications précédentes, **caractérisé en ce que** le boîtier de tubulure (4) est en matière plastique.
